# EUROPÄISCHE PATENTSCHRIFT

(11) **EP 0 178 518 B1**
(45) Veröffentlichungstag und Bekanntmachung des Hinweises auf die Patenterteilung: **20.07.1988**
(21) Anmeldenummer: 85112349.7
(22) Anmeldetag: 28.09.1985
(51) Int. Cl.: B65B 13/34, B65B 27/12

(54) **Verfahren und Vorrichtung zum Umschnüren eines Ballens od. dgl.**
Method and device for strapping a bale or the like
Procédé et dispositif pour le cerclage d'une balle ou similaire

(30) Priorität: 16.10.1984 DE 3437884
(43) Veröffentlichungstag der Anmeldung: 23.04.1986
(73) Patentinhaber: Vepa AG, CH-4125 Riehen/Basel (CH)
(72) Erfinder: Fleissner, Gerold, CH-7006 Chur (CH)

(56) Entgegenhaltungen:
- EP-A- 0 093 953
- CH-A- 443 127
- DE-B- 1 257 662

## Beschreibung

Die Erfindung bezieht sich auf ein Verfahren zum Umschnüren eines Ballens od. dgl., vorzugsweise aus z. B. Chemiefasern, mittels einer metallenen Bandage, die von einer Vorratsspule kommend mit ihrem freien Ende zunächst durch ein bereit gehaltenes metallenes Verbindungselement gefahren, dann um den Ballen geführt, das vorgeschobene freie Ende ein zweites Mal in das Verbindungselement geführt, arretiert, dann durch rückwärtiges Fahren der Bandage durch das Verbindungselement diese Bandage um den Ballen gespannt, das Verbindungselement verpreßt und der noch mit der Vorratsspule verbundene Teil der Bandage geschnitten wird.

Ein Verfahren dieser Art ist durch die DE-B-1 257 662 bekannt. Dort wird das als metallene Bandage dienende Band hinter dem und mit Abstand vom Verbindungselement durch eine gesonderte Vorrichtung erfaßt und um einen Dorn um 180° verbogen. Nach Entfernen dieser Biegevorrichtung und beim anschließenden Spannen des Bandes um den Ballen rutscht die somit hergestellte Schlaufe über das Verbindungselement, mit dem die beiden übereinander liegenden Bänder verpreßt werden. Das Verbindungselement ist ebenfalls ein Metallband, das zur Herstellung einer Rundumschließe zweifach U-förmig gebogen und dann - aber mit einer offenen Naht - verpreßt wird. Dieses Verfahren zum Verschließen der Bandage ist sehr aufwendig in der Konstruktion und die Bandage selber nicht sehr haltbar.

Ein vorteilhafteres Umschnürungsverfahren geht aus der EP-A-093 953 als bekannt hervor. Die dort offenbarte Vorrichtung hat den Vorteil, daß eine dauerhafte Umreifung eines Faserballens mittels eines Drahtes möglich gemacht ist, wobei die Drahtenden durch eine Plombe aus einem rohrförmigen Metallstück miteinander verbunden werden. Dies erfolgt, indem das um den Ballen geschlungene Drahtstück mit Abstand vom Ende von einer Halte- und Verschlußeinrichtung erfaßt, auf diesen frei herausstehenden Endabschnitt ein Metallröhrchen aufgeschoben, der andere zunächst mit der Vorratsspule verbundene Endabschnitt dieses Drahtes in einer vorbestimmten Länge geschnitten, ebenfalls mit Abstand vom Ende von einer Halte- und Verschlußeinrichtung erfaßt, der Draht gespannt, der Endabschnitt durch das auf den anderen Endabschnitt gestülpte Metallröhrchen geschoben und schließlich dieses Röhrchen zur Herstellung der Plombe verpreßt wird.

Es hat sich herausgestellt, daß diese Arbeitsfolge zur Herstellung einer Plombenverbindung nicht in allen Anwendungsfällen eine dauerhafte Verbindung gewährleistet. Es ist z. B. beim Pressen von Chemiefaserballen nicht zu vermeiden, daß die Abmaße dieses Ballens einmal größer oder kleiner sind. Die Bandage muß sich aber der Umfangsfläche des Ballens anpassen, was schwierig ist, wenn die Bandage vor der Plombierung auf ein bestimmtes Maß abgeschnitten ist. Auch ist es schwierig, den Draht mit Abstand vom Ende durch eine Vorrichtung lösbar zu erfassen und das Metallröhrchen über diesen Abschnitt zu schieben. Diese Bewegungsvorgänge sind nur schwer ohne Unterbrechungen zu automatisieren. Auch besteht die Gefahr, daß die Halte- und Verschlußeinrichtung den Draht beim Umklammern verformt, so daß nach Herstellung der Plombe ein Lösen der Klemmvorrichtung von dem Draht nicht mehr möglich ist.

Ausgehend von dem aus der DE-B-1 257 662 bekannten Verfahren liegt der Erfindung die Aufgabe zugrunde, ein Verfahren und eine Vorrichtung zur Durchführung dieses Verfahrens zu entwickeln, mit dem eine dauerhafte, feste Umschnürung eines Ballens od. dgl. hergestellt werden kann, die aus einem Draht und als Bindeverschluß aus einer rundum geschlossenen Plombe hergestellt wird, wobei der Ballen eine beliebige Form bzw. beliebige Abmaße haben kann, ohne daß zum Spannen der Schlinge der Draht lösbar erfaßt werden muß, und ohne daß die Gefahr besteht, daß der notwendige Drahtabschnitt rund um den Ballen zuvor zu kurz oder zu lang abgeschnitten ist.

Zur Lösung dieser Aufgabe sieht die Erfindung vor, daß die als Draht ausgebildete Bandage ein rundum geschlossenes Metallröhrchen als Verbindungselement durchfährt und ein kurzes Stück des freien, vorher um den Ballen gefahrenen Drahtendes zum Arretieren um das Ende des Metallröhrchens verbogen wird.

Da auch bei diesem Verfahren der Draht erst nach Herstellung der Plombe von der Vorratsspule abgeschnitten wird, sind die Außenabmasse des Ballens für die Herstellung einer dauerhaften Verbindung gleichgültig. Auch braucht der Draht weder zum Spannen um den Ballen noch zur Herstellung der Plombe lösbar erfaßt zu werden, so daß eine Halte- und Verschlußeinrichtung der bekannten Art bei dem neuen Verfahren entfallen kann.

Die Verbiegung des Endes kann nach Herstellung der Plombe durch Geraderichten des Drahtes wieder aufgehoben werden, so daß eine evtl. Verletzung einer Person durch das verbogene Ende oder eine Beschädigung des Verpackungsgutes vermieden werden kann.

Die Vorrichtung zur Durchführung dieses Verfahrens geht aus der EP-A-093 953 hervor. Die neue Vorrichtung kennzeichnet sich dadurch,daß
a) das von dem Magazin gelieferte Metallröhrchen in Arbeitsstellung, und zwar in die Bewegungsbahn des den Ballen umschlingenden Drahtes verbringbar ist,
b) dazu an dem Umschnürungswagen ein verschwenkbar gehaltener Arm angeordnet ist, der am freien Ende mit Haltefingern für das Metallröhrchen versehen ist, die im eingeschwenkten Zustand das Metallröhrchen der Bewegungsbahn der Bandage zuordnen und im ausgeschwenkten Zustand dem bereitstehenden Metallröhrchen-Magazin zugeordnet sind,
c) ein zusätzlicher Führungskanal zum Leiten des vorgeschobenen freien Endes des Drahtes erneut in das Metallröhrchen am Umschnürungswagen,
d) weiterhin eine Einrichtung zum arretierenden Verbiegen des freien Drahtendes an dem Metallröhrchen und schließlich
e) eine Schneideinrichtung zum Abtrennen des um den Ballen verspannten Drahtes von der Vorratsspule nach dem Verplomben vorgesehen sind.

Diese Merkmale können durch weitere Details vorteilhaft ausgestaltet werden. Sie gehören zum Gegenstand der Erfindung und sind in der Figurenbeschreibung im einzelnen erläutert.

In der Zeichnung ist ein Ausführungsbeispiel der Vorrichtung im einzelnen dargestellt. Es zeigen:
Figur 1: eine Faserballenpresse im Bereich des zu umschnürenden Ballens mit einer seitlich des Ballens verfahrbaren Umschnürungseinrichtung,
Figur 2: eine Einrichtung zum automatischen Versorgen der Umschnürungseinrichtung mit jeweils einem Metallröhrchen und
Figur 3: in vergrößerter Darstellung die Einzelheit A, nach Figur 1.

Die in Figur 1 dargestellte Faserballenpresse zum Pressen eines Ballens 1 besteht aus einem Preßstempel 2 und einer Gegendruckplatte 3. Zum Verpressen der Fasern umschließt die vier jetzt freien Seitenflächen des Ballens 1 ein Pressenmantel 4, der nach Beendigung des Preßvorganges jetzt zur Umschnürung des Ballens 1 nach oben von dem Ballen 1 abgezogen ist. Der an vier Seiten freie, im gepreßten Zustand durch den Preßstempel 2 gehaltene und an den sechs Umfangsflächen mit Vorteil vorher verpackte Ballen 1 wird durch eine rechts neben dem Ballen 1 stehende und am Ballen vorbei verfahrbare Verschnürungseinrichtung 5 mit mehreren Bandagen versehen Voraussetzung dazu ist zunächst, daß sowohl der Preßstempel als auch die Gegendruckplatte 3 Führungskanäle aufweisen, durch die ein Draht eingeschoben werden kann. Auf der der Umschnürungseinrichtung gegenüberliegenden Seite des Ballens 1 ist zusätzlich eine rückseitige Einrichtung 6 lösbar befestigt, mit der die durch die Gegendruckplatte 3 zunächst eingefädelten Drähte automatisch nach oben gebogen und durch den Preßstempel 2 zur Umschnürungseinrichtung 5 zurückgelenkt werden (strichpunktierte Linie).

Die Umschnürungseinrichtung 5 besteht aus einem Gestell 7, das auf dem Boden und über einen an der Presse befestigen Träger 8 am Ballen 1 verfahrbar angeordnet ist. Diese Verfahrbarkeit der Umschnürungseinrichtung ist für das dargestellte Ausführungsbeispiel von Bedeutung, um mehrere Bandagen um den in der Presse gehaltenen Ballen mit nur einer Umschnürungseinrichtung 5 legen zu können. Es ist auch denkbar, den Ballen an der Umschnürungseinrichtung vorbei zu bewegen oder mehrere solche Umschnürungseinrichtungen nebeneinander anzuordnen, die dann die erforderlichen Bandagen legen.

An dem Gestell 7 ist um die Achse 9 in Höhe der unteren Längskante des Ballens 1 ein Arm 10 mittels einer Kolbenzylindereinheit 11 verschwenkbar gehalten. An diesem Arm 10 sind sämtliche Details zum Legen der Bandage um den Ballen und auch zum Plombieren angeordnet. Da ist einmal der Drahtvorschub 12, der aus zwei übereinander angeordneten Rollenpaaren besteht, die hintereinander jeweils zwischen sich den Draht 30 in einer Ringnut erfassen und mittels des Motors 13 mit Getriebe 14 sowohl vorwärts als auch rückwärts angetrieben (Doppelpfeil) umlaufen. Unterhalb des Drahtvorschubes 12 ist die Plombier- und Schneideinrichtung 15 angeordnet, die im einzelnen im Zusammenhang mit der Figur 3 beschrieben wird. Weiterhin ist in Höhe des Bandvorschubes 12 an dem Arm 10 ein Führungsarm 18 um die Achse 16 mittels der Druckkolbenzylindereinheit 17 verschwenkbar gehalten, um den durch den Preßstempel 2 vorgeschobenen Draht 30" wieder zurück zur Metallröhrchen-Halteeinrichtung (Fig. 2) führen zu können.

Die Umschnürung des Ballens 1 mit einem Draht 30 erfolgt mit dieser Einrichtung wie folgt. Der von der Vorratsspule 19, die auch getrennt von dem Gestell 7 angeordnet sein kann, kommende Draht 30 wird mittels des Drahtvorschubes 12 durch ein bereitgehaltenes Metallröhrchen 20 (Fig. 3) geschoben und dann durch die Führungskanäle in der Gegendruckplatte 3, in der rückseitigen Einrichtung 6 und in dem Preßstempel 2 wieder zurück zur Umschnürungseinrichtung 5 geführt. Von dort läuft der Draht 30" selbsttätig in den Führungskanal des Führungsarms 18 und damit zurück zu dem Metallröhrchen 20 und durch dieses erneut hindurch. Beim zweiten Fahren des Drahtes 30" durch das Metallröhrchen 20 wird durch einen Endschalter der Bandvorschub 12 abgeschaltet, anschließend das freie Drahtende an dem Metallröhrchen 20 arretiert (siehe dazu Beschreibung der Fig. 3), dann der Führungsarm 18 mit Hilfe des Antriebes 17 um die Achse 16 in die strichpunktierte Stellung verschwenkt und schließlich der Bandvorschub 12 rückwärts gefahren zum Spannen des Drahtes 30 um den Ballen 1, wobei der Draht 30 aus den Führungskanälen an den drei Seiten des Ballens 1 herausgezogen wird. Gleichzeitig wird mit Hilfe des Antriebes 11 der Arm 10 der Umschnürungseinrichtung 5 gegen den Ballen 1 verschwenkt, womit der Draht 30 rund um den Ballen 1 verhältnismäßig fest zur Anlage kommt. Anschließend wird die Plombiervorrichtung gemäß Fig. 3 in Tätigkeit gesetzt und der mit der Vorratsspule 19 in Verbindung stehende Teil des Drahtes 30 von der Plombe 20' abgetrennt. Jetzt kann der Antrieb 11 den Arm 10 der Umschnürungseinrichtung 5 wieder zurück in die in der Fig. 1 dargestellte Stellung verschwenken, womit die Umschnürungseinrichtung 5 parallel zu einer weiteren Umschnürungsebene an dem Ballen 1 vorbei verfahren kann.

In den Figuren 2 und 3 sind die Details der Plombier- und Schneideinrichtung 15 nach Fig. 1 dargestellt. Die Metallröhren-Halteeinrichtung nach Fig. 2 besteht im wesentlichen aus einem an dem Einrichtungsteil 15 um die Achse 22 verschwenkbar gehalteen Arm 23, der mit Hilfe der Druckkolbenzylindereinheit 36 um 90° aus seiner in der Figur 2 dargestellten Arbeitsstellung nach außen verschwenkbar ist. Am oberen freien Ende des Schwenkarmes 23 sind etwa der Länge des Metallröhrchens 20 entsprechend viele federnde Haltefinger 24 befestigt, die das Metallröhrchen 20 beim Einfädeln des Drahtes 30 festhalten. Sind die beiden Drahtenden durch das Metallröhrchen 20 gezogen, so verschwenkt der Arm 23 mit Hilfe des Antriebs 36 in die strichpunktiert eingezeichnete Stellung, so daß jetzt ohne Beeinträchtigung der Haltefinger 24 das Metallröhrchen 20 zur Plombe 20' gemäß Figur 3 verpreßt werden kann. Im ausgeschwenkten Zustand wird jetzt mit Hilfe des Antriebs 25 aus einem Magazin 26 ein neues Metallröhrchen in die Haltefinger 24 geschoben, so daß die geöffneten Preßbacken 27, 28 nach Figur 3 erneut mit einem Metallröhrchen 20 bestückt werden können.

Die Metallröhrchen-Preßvorrichtung gemäß Fig. 3 zur Herstellung einer Plombe 20' besteht aus zwei Preßbacken 27, 28, von denen die mit 27 bezeichnete ortsfest angeordnet ist. Die Preßbacke 28 dagegen bewegt sich zur Herstellung der Plombe 20' in Richtung des Pfeiles 29 auf die Preßbacke 27 zu. Bevor dieser Arbeitsgang jedoch durchgeführt werden kann, wird der von der Vorratsspule 19 kommende Draht 30 durch das von den Haltefingern 24 zwischen den Preßbacken 27 und 28 gehaltene Metallröhrchen 20 gezogen. Auf der Austrittsseite des Metallröhrchens 20 verläßt der Draht 30' die Metallröhrchen-Preßvorrichtung und umschlingt im Anschluß daran den Ballen 1 nach Figur 1 in der dort entsprechend beschriebenen Weise. Mit Hilfe des an der Umschnürungseinrichtung 5 gehaltenen Führungsarmes 18 gelangt dann das freie Ende des Drahtes 30" wieder zurück zur Metallröhrchen-Preßvorrichtung nach Fig. 3 und wird erneut durch das Metallröhrchen 20 geschoben. Nunmehr ist ein an der Rückseite der Preßvorrichtung gehaltener Schieber 31 in die dargestellte Stellung verschoben, so daß die in diesen Schieber 31 eingebrachte Sackbohrung 21 in Höhe der Austrittsöffnung des Metallröhrchens 20 angeordnet ist. Mit Hilfe des Drahtvorschubes 12 stößt also das Ende des Drahtes 30" in die Sackbohrung 21, woraufhin mit Hilfe des Endschalters der Drahtvorschub 12 zum Stillstand kommt. Jetzt bewegt sich der Schieber 31 in Richtung des Pfeiles 32 in die strichpunktiert eingezeichnete Stellung, so daß das aus dem Metallröhrchen 20 herausstehende Ende des Drahtes 30" in Richtung des Pfeiles 32 verbogen wird. Damit wird der Draht 30" an seinem Ende an dem Metallröhrchen 20 arretiert, so daß jetzt der Drahtvorschub 12 entgegengesetzt umlaufend angetrieben werden kann, um das Spannen des Drahtes 30 um den Ballen 1 zu erzielen. Nach dem Spannvorgang liegt die Metallröhrchen-Preßvorrichtung dicht an dem Ballen 1, wie es in Fig. 3 dargestellt ist. Zur Herstellung der Plombe 20' bewegt sich nun der Preßbacken 28 in Richtung des Pfeiles 29 in die strichpunktiert eingezeichnete Stellung, so daß nunmehr eine dauerhafte Verbindung zwischen den beiden Drahtenden 30' und 30" hergestellt ist.

Nach wie vor ist jedoch der Draht 30' mit der Vorratsspule 19 verbunden. Nach der Erfindung erfolgt der Trennvorgang gleichzeitig, jedoch sicherheitshalber verzögert, mit dem Herstellen der Plombe 20'. Dazu sind am Eingang der Preßvorrichtung nach Fig. 3 zwei Schneidstößel 33, 34 aufeinanderzugerichtet angeordnet. Beim Bewegen des Preßbackens 28 in Richtung des Pfeiles 29 bewegen sich damit die Schneidstößel 33, 34 auch aufeinander zu und trennen den Draht 30' von der Vorratsspule 19. Gleichzeitig bewegt sich der Schieber 31 zurück in Richtung des Pfeiles 35 in die mit ausgezogenen Linien dargestellte Stellung, so daß das Ende des Drahtes 30" wieder gerade gebogen wird.

## Patentansprüche

1. Verfahren zum Umschnüren eines Ballens (1) od. dgl., vorzgsweise aus z. B. Chemiefasern, mittels einer metallenen Bandage (30), die von einer Vorratsspule (19) kommend mit ihrem freien Ende zunächst durch ein bereit gehaltenes metallenes Verbindungselement (20) gefahren, dann um den Ballen (1) geführt, das vorgeschobene freie Ende ein zweites Mal in das Verbindungselemet (20) geführt, arretiert, dann durch rückwärtiges Fahren der Bandage (30) durch das Verbindungselement (20) diese Bandage um den Ballen gespannt, das Verbindungselement verpreßt und der doch mit der Vorratsspule (19) verbundene Teil der Bandage geschnitten wird, dadurch gekennzeichnet, daß die als Draht ausgebildete Bandage (30) ein rundum geschlossenes Metallröhrchen (20) als Verbindungselement durchfährt und ein kurzes Stück des freien, vorher um den Ballen gefahrenen Drahtendes zum Arretieren um das Ende des Metallröhrchens verbogen wird.

2. Verfahren nach Anspruch 1, daurch gekennzeichnet, daß nach dem Verpressen es Metallröhrchens (20) das an der Plombe verbogene Stück der Bandage (30) wieder gerade gerichtet wird.

3. Vorrichtung zum Verschnüren von gepreßten Faserballen (1) mit Draht (30, 30', 30") mit einem Preßstempel (2) und einer Gegendruckplatte (3), mit einem relativ dazu verfahrbaren Umschnürungswagen (5) und mit Führungskanälen, die den Ballen (1) in der Umschlingungsebene an drei Flächen umgeben, weiterhin mit einer Drahtzuführungseinrichtung (12) und mit einer Einrichtung zum Verbinden der Drahtenden (30', 30"), wobei am Umschnürungswagen (5) ein Schwenkarm (10) angeordnet ist, der im eingeschwenkten Zustand den Draht (30) an der vierten. Fläche des Ballens anlegt, wobei weiterhin am Umschnürungswagen (5) ein Magazin (26) für röhrchenförmige Plomben (20) angeordnet ist, in die die Drahtenden (30', 30") zum Verplomben eingeschoben werden können, und schließlich eine Plombenverpreßvorrichtung (27, 28) vorgesehen ist, dadurch gekennzeichnet, daß
a) das von dem Magazin (26) gelieferte Metallröhrchen (20) in Arbeitsstellung, und zwar in die Bewegungsbahn des den Ballen umschließenden Drahtes (30) verbringbar ist,
b) dazu an dem Umschnürungswagen (5) ein verschwenkbar gehaltener Arm (23) angeordnet ist, der am freien Ende mit Haltefingern (24) für das Metallröhrchen (20) versehen ist, die im eingeschwenkten Zustand das Metallröhrchen (20) der Bewegungsbahn der Bandage (30) zuordnen und im ausgeschwenkten Zustand dem bereitstehenden Metallröhrchen-Magazin (26) zugeordnet sind,
c) ein zusätzlicher Führungskanal (18) zum Leiten des vorgeschobenen freien Endes (30") des Drahtes (30) erneut in das Metallröhrchen (20) am Umschnürungswagen (5),
d) weiterhin eine Einrichtung (31) zum arretierenden Verbiegen des freien Drahtendes (30") an dem Metallröhrchen (20) und schließlich,
e) eine Schneideinrichtung (33, 34) zum Abtrennen des um den Ballen (1) verspannten Drahtes (30) von der Vorratsspule (19) nach dem Verplomben vorgesehen sind.

4. Vorrichtung nach Anspruch 3 mit einer Umschnürungseinrichtung (5), die zum Spannen des Drahtes (30) um den Ballen (1) an den Ballen (1) bewegbar ausgebildet ist, dadurch gekennzeichnet, daß der zusätzliche Führungskanal (18) aus seiner funktionsbestimmten Lage weg bewegbar, z. B. an der Umschnürungseinrichtung (5) verschwenkbar (16) gelagert ist.

5. Vorrichtung nach Anspruch 3 mit einer Plombenverpreßvorrichtung (27, 28), deren einer Preßbacken (28) zum Verpressen des Metallröhrchens (20) bewegbar (29) ausgebildet ist, dadurch gekennzeichnet, daß in Bewegungsrichtung des Drahtes (30) an der Rückseite der Preßbacken (27, 28) ein die Bewegungsbahn des Drahtes (30) versperrender Schieber (31) auf- und abbewegbar (32, 35) gehalten und in dem Schieber (31) vom Preßbacken (27, 28) her eine Sackbohrung (21) od. dgl. für den Eintritt des freien Endes (30") des Drahtes (30) eingebracht ist.

6. Vorrichtung nach Anspruch 5, dadurch gekennzeichnet, daß die Bohrung (21) zum Metallröhrchen (20) hin sich konisch erweiternd ausgebildet ist.

7. Vorrichtung nach Anspruch 3 mit einer Plombenverpreßvorrichtung (27, 28), deren einer Preßbacken (28) zum Verpressen des Metallröhrchens (20) bewegbar (29) ausgebildet und zum Trennen des Drahtes (30) eine Schneideinrichtung (33, 34) vorgesehen ist, dadurch gekennzeichnet, daß in Bewegungsrichtung des Drahtes (30) auf der Vorderseite der Preßbacken (27, 28) die Schneideinrichtung (33, 34) angeordnet ist.

8. Vorrichtung nach Anspruch 7, dadurch gekennzeichnet, daß an den beiden Preßbacken (27, 28) je ein mit den Schneiden aufeinander zu gerichteter Schneidstößel (33, 34) angeordnet ist, die beim Verpressen des Metallröhrchens (20) zur Plombe (20') den mit der Vorratsspule verbundenen Draht (30) zertrennen.

## Claims

1. Method of binding a bale (1) or the like, preferably formed from chemical fibres, far example, by means of a metallic bandage (30) which, coming from a supply reel (19), travels with its free end initially through a metallic connecting element (20), which is kept readily available, then the bandage is guided around the bale (1), the advanced free end is conducted a second time into the connecting element (20), locked in position, then, by passing the bandage (30) rearwardly through the connecting element (20), this bandage is stretched round the bale, the connecting element is pressed, and the portion of the bandage still joined to the supply reel (19) is cut, characterised in that the bandage (30), which is in the form of a wire, passes through a small metal tube (20), which serves as a connecting element and is sealed, and a short portion of the free end of the wire, which had previously been passed around the bale, is twisted round the end of the small metal tube to lock it in position.

2. Method according to claim 1, characterised in that, after the small metal tube (20) has been pressed, the portion of the bandage (30) which has been twisted on the lead seal, is straightened again.

3. Apparatus for tying-up compressed fibre bales (1) with wire (30, 30', 30"), having a press punch (2) and a counter-pressure plate (3), a wrapping truck (5) which is displaceable relative thereto and guide channels which surround the bale (1) in the looping plane on three faces, additionally having a wire feeding means (12) and a means for joining the wire ends (30', 30"), a pivot arm (10) being disposed on the wrapping truck (5) and, in its inwardly pivoted position, placing the wire (30) on the fourth face of the bale, as well as a magazine (26) being disposed on the wrapping truck (5) for tubular-like lead seals (20") , into which the wire ends (30', 30") can be inserted for lead-sealing purposes, and finally a lead seal pressing device (27, 28) is provided, characterised in that
a) the small metal tube (20), supplied by the magazine (26), can be brought into the operative position, that is to say, it can be brought into the path of movement of the wire (30) which surrounds the bale,
b) for this purpose, an arm (23) which is pivotably retained in position is disposed on the wrapping truck (5), and its free end is provided with retaining fingers (24) for retaining the small metal tube (20), the retaining fingers assigning, in their inwardly pivoted position, the small metal tube (20) to the path of movement of the bandage (30) and being allotted, in their outwardly pivoted position, to the magazine (26) of small metal tubes which is kept readily available,
c) an additional guide channel (18) is provided for guiding the advanced free end (2') of the wire (30) a second time into the small metal tube (20) on the wrapping truck (5),
d) in addition, a means (31) is provided for twisting the free end (30") of the wire so as to lock it on the small metal tube (20), and finally
e) a cutting means (33, 34) is provided for severing the wire (30), which is stretched round the bale (1), from the supply reel (19) after the lead sealing process.

4. Apparatus according to claim 3, having a wrapping means (5), which is adapted to be displaceable on the bale (1), to stretch the wire (30) round the bale (1), characterised in that the additional guide channel (18) is displaceable out of its operative position, e.g. it is mounted on the wrapping means (5) so as to be pivotable about the axle (16).

5. Apparatus according to claim 3, having a lead seal pressing device (27, 28), one pressing jaw (28) of which device is adapted to be displaceable in the direction of arrow (29) to press the small metal tube (20), characterised in that, in the direction of movement of the wire (30), a slide member (31) which blocks the path of movement of the wire (30) is retained on the rear surface of the pressing jaws (27, 28) so as to be forwardly and backwardly displaceable in the direction of arrows (32, 35), and a blind bore (21) or the like, extending from the pressing jaw (27, 28), is provided in the slide member (31) for the insertion of the free end (30") of the wire (30).

6. Apparatus according to claim 5, characterised in that the bore (21) extends towards the small metal tube (20) in a conically widening manner.

7. Apparatus according to claim 3, having a lead seal pressing device (27, 28), one pressing jaw (28) of which device is adapted to be displaceable in the direction of arrow (29) to press the small metal tube (20), and a cutting means (33, 34) is provided to sever the wire (30), characterised in that, in the direction of movement of the wire (30), the cutting means (33, 34) is disposed on the front surface of the pressing jaws (27, 28).

8. Apparatus according to claim 7, characterised in that a respective cutting rod (33, 34) is disposed on each of the two pressing jaws (27, 28), such rods having their cutting edges facing one another and severing the wire (30), which is joined to the supply reel, upon the small metal tube (20) pressing against the lead seal (20').

## Revendications

1. Procédé de filetage d'une balle (1) ou d'un autre paquet du même genre, avantageusement d'une balle de fibres chimiques, par exemple, à l'aide d'un lien métallique (30) qui, arrivant d'une bobine d'alimentation (19), est, par son extrémité libre, tout d'abord passé dans un élément de fixation de métal (20), déjà tenu prêt à cet effet, et qui est ensuite guidé autour de la balle (1), l'extrémité libre du lien, déjà passée dans l'élément de fixation (20), étant guidée une deuxième fois dans cet élément de fixation (20) et étant arrêtée, à la suite de quoi, par déplacement du lien (30) vers l'arrière dans l'élément de fixation (20), le lien est tendu et serré autour de la balle, l'élément de fixation étant alors comprimé et la partie du lien encore reliée à la bobine d'alimentation (19) étant enfin détachée de celle-ci par coupage, le procédé de ficelage étant caractérisé en ce que le lien (30), prévu sous la forme d'un fil métallique, traverse un petit tube de métal (20) fermé sur tout le pourtour, destiné à servir d'élément de fixation, et en ce qu un court bout de l'extrémité libre du fil métallique, au préalable passé autour de la balle est, pour son arrêt, fléchi autour de l'extrémité du petit tube de métal.

2. Procédé suivant la revendication 1, caractérisé en ce qu'après le compression du petit tube de métal (20), le bout du lien (30) ayant été fléchi au niveau de l'attache ou du plomb est redressé.

3. Dispositif de ficelage, à l'aide d'un fil métallique (30, 30', 30"), de balles de fibres comprimées (1), qui est formé d'un poinçon ou coulisseau de presse (2) et d'une plaque de contre-pression (3), ainsi que d'un chariot de ficelage (5), pouvant se déplacer par rapport au poinçon ou coulisseau de presse (2) et par rapport à la plaque de contre-pression (3), le dispositif présentant des canaux de guidage qui doivent entourer la balle (1) à trois de ses faces dans le plan du ficelage, et comportant en outre un dispositif d'amenee de fil métallique (12) et un dispositif destiné à la fixation des extrémités du fil métallique (30', 30"), le chariot de ficelage (5) étant muni d'un bras (10) pouvant pivoter qui, lorsqu'il a pivoté vers l'intérieur, applique le fil métallique (30) à la quatrième des faces de la balle, et un magasin d'approvisionnement (26) à attaches ou plombs (20), sous forme de petits tubes, étant adjoint au chariot de ficelage (5), pour contenir ces attaches ou plombs (20), dans lesquels les extrémités du fil métallique (30', 30") peuvent être glissées en vue du scellement ou du plombage, le dispositif de ficelage comportant également un dispositif de pression (27, 28) destiné à comprimer les attaches ou les plombs, le dispositif de ficelage étant caractérisé
a) en ce que le petit tube de métal (20) débité du magasin d'approvisionnement (26) est amené en position de travail, et ce, sur la voie de déplacement du fil métallique (30) qui entoure la balle (1),
b) en ce qu'à cet effet, il est prévu sur le chariot de ficelage (5) un bras (23) maintenu de façon à pouvoir pivoter qui, à l'extrémité libre, est muni de doigts de retenue (24) destinés à maintenir le petit tube de métal (20), doigts de retenue (24) qui, après qu'a eu lieu le pivotement vers l'intérieur, rangent le petit tube de métal (20) sur la voie de déplacement du lien (30) et qui, après qu'a eu lieu le pivotement vers l'extérieur, sont adjoints au magasin (26) contenant les petits tubes de métal prêts,
c) en ce qu'il est prévu un canal de guidage complémentaire (18) qui est destiné à guider à nouveau l'extrémité libre du fil métallique precedemment glissée dans le petit tube de métal (20) de telle façon qu'elle passe à nouveau dans ce petit tube de métal (20) au chariot de ficelage (5),
d) en ce qu'il est en outre prévu un dispositif (31) qui est destiné à faire fléchir, pour son arrêt, l'extrémité libre (30") du fil métallique au petit tube de métal (20) et
e) en ce qu'il est enfin prévu un dispositif de coupage (33, 34) qui est destiné à séparer, de la bobine d'alimentation (19), le fil métallique (30) tendu et serre autour de la balle (1), après le scellement ou le plombage.

4. Dispositif suivant la revendication 3, comportant un dispositif de ficelage (5), qui est prévu de telle façon qu il puisse se déplacer le long de la balle (1), pour la tension et le serrage du fil métallique (30) autour de la balle (1), le dispositif étant caractérisé en ce que le canal de guidage complémentaire (18) est prévu de telle sorte qu'il puisse être déplacé pour être éloigné de sa position déterminée de fonctionnement, par exemple de telle sorte qu'il puisse pivoter (en 16) sur le dispositif de ficelage (5).

5. Dispositif suivant la revendication 3, comportant un dispositif de pression (27, 28) destiné à la compression des attaches ou des plombs, dispositifs de pression (27, 28) dont une mâchoire de pression (28) est prévue de telle sorte quelle puisse se déplacer (sens 29) en vue de la compression du petit tube de métal (20), le dispositif étant caractérisé en ce qu il est prévu, dans le sens du déplacement du fil métallique (30), à la face postérieure des mâchoires de pression (27, 28) du dispositif de pression, un organe coulissant (31) qui peut bloquer la voie de déplacement du fil métallique (30), organe coulissant (31) qui est maintenu de telle façon qu'il puisse se déplacer par un mouvement de rapprochement et d'éloignement (32, 35), et en ce que dans l'organe coulissant (31) à partir des mâchoires de pression (27, 28), il est prevu un passage en cul-de-sac (21), ou l'équivalent, pour l'engagement de l'extrémité libre (30") du fil métallique (30).

6. Dispositif suivant la revendication 5, caractérisé en ce que le passage en cul-de-sac (21) est prévu sous une forme telle qu'il présente un élargissement conique en direction du petit tube de métal (20).

7. Dispositif suivant la revendication 3, comportant un dispositif de pression (27, 28) destiné à la compression des attaches ou des plombs, dispositif de pression (27, 28) dont l'une (28) des mâchoires de pression (27, 28) est prévue de telle sorte quelle puisse se déplacer (sens 29) en vue de la compression du petit tube de métal (20), un dispositif de coupe (33, 34) étant prévu pour le coupage du fil métallique (30), le dispositif étant caractérisé en ce que le dispositif de coupe (33, 34) est prévu dans le sens de déplacement du fil métallique (30) à la face antérieure des mâchoires de pression (27, 28) du dispositif de pression destiné à comprimer les attaches ou les plombs.

8. Dispositif suivant la revendication 7, caractérisé en ce qu'aux deux mâchoires de pression (27,28) du dispositif de pression destiné à comprimer les attaches ou les plombs, il est adjoint des coulisseaux de coupe respectifs (33, 34) qui, par leurs tranchants, sont dirigés l'un vers l'autre, coulisseaux de coupe (33, 34) qui, lorsque le petit tube de métal (20) est comprimé pour former l'attache ou le plomb (20'), détachent par coupage, de la bobine d'alimentation en fil métallique (19), le fil métallique (30) qui est encore relié à cette bobine d'alimentation (19).
